# DEMANDE DE BREVET EUROPEEN

(11) **EP 0 009 280 A1**
(43) Date de publication de la demande: **02.04.1980**
(21) Numéro de dépôt: 79200500.1
(22) Date de dépôt: 10.09.1979
(51) Int. Cl.: A61J 7/00, B65D 83/04

(54) **Boîte à médicaments à système avertisseur incorporé**

(30) Priorité: 20.09.1978 BE 2057289
(71) Demandeur: ARMODI S.A., Luxembourg (LU)
(72) Inventeur: Danse, Dieudonné, B-4920 Embourg (BE)
(74) Mandataire: Bockstael, Daniel

(57) **Abrégé**

oite à médicaments, caractérisée par la combinaison d'un réceptacle à médicaments, d'un dispositif temporisateur programmable (4) et d'un dispositif avertisseur (6) commandé par ledit dispositif temporisateur (4) au prorata de la programmation de ce dernier.

## Description

La 'présente invention concerne une boîte à médicaments à système avertisseur incorporé.

Le but de l'invention est de fournir une boîte à médicaments permettant de rappeler périodiquement,et selon un programme choisi,à l'utilisateur de prendre son médicament. A cet effet, une boîte conforme à l'invention comporte au moins,en combinaison, un réceptacle à médicaments, un dispositif temporisateur programmable et un dispositif avertisseur commandé par ledit dispositif temporisateur au prorata de la programmation de ce dernier.

Il est évident qu'une boîte selon l'invention pourrait également être utilisée à d'autres fins que celle de la prise de médicaments, bien que cette dernière soit le domaine d'application de l'invention principalement envisagé.

A titre d'exemples non limitatifs,des réalisations de l'invention sont représentées schématiquement dans les dessins annexés, afin de mieux faire ressortir les caractéristiques et avantages de l'invention.

Dans ces dessins :
la figure 1 représente une vue perspective d'une boîte conforme à l'invention;
la figure 2 représente en vue perspective une boîte conforme à la figure 1, le couvercle de son réceptacle à médicaments étant retiré;
la figure 3 représente une coupe transversale selon la ligne III-III de la figure 1;
les figures 4, 5, 6 et 7 représentent à échelle agrandie des variantes du moyen de fixation du couvercle sur le corps de l'écrin;
la figure 8 représente, en coupe transversale, une. autre variante, la boîte étant néanmoins représentée à plus grandes dimensions que les moyens connexes des susdites figures 4, 5, 6 et 7;
la figure 9 représente, en vue perspective, une autre variante de la réalisation de l'invention;
la figure 10 représente une coupe transversale selon la ligne X-X de la figure 9;
la figure 11 représente une coupe transversale selon la ligne XI-XI de la figure 9;
la figure 12 représente en vue perspective une autre variante de l'invention; et
la figure 13 représente en vue perspective une autre variante encore de l'exécution de l'objet de l'invention.

Dans l'exemple des figures 1 et 2 est représentée schématiquement une réalisation substantiellement formée par la combinaison d'un boîtier 1, d'un couvercle 2 et, dans ledit boîtier 1, un bouton "marche-arrêt" 3, un dispositif temporisateur programmable 4, une ampoule ou diode électroluminescente (LED) 5 ainsi qu'un avertisseur sonore 6 et un système d'alimentation 7.

L'ensemble boîtier 1 et couvercle 2 comprend, à l'état assemblé, un réceptacle 8 et un compartiment 9,mutuellement séparés par une paroi interne 10. Le réceptacle 8 est conçu de sorte à pouvoir recevoir, éventuellement dans un tiroir ou dans une boîte distributrice, une certaine quantité de médicaments, soit sous forme de pilules ou de cachets, soit à l'état liquide et contenue dans un flacon de dimensions appropriées.

Le couvercle 2 présente une découpe 11, permettant soit de . manoeuvrer soit le couvercle proprement dit, soit d'extraire une carte à pilules ou un. flacon se trouvant dans le réceptacle 8 ou dans un tiroir coullissant dans ce dernier.

Un ressort à lame 12, par exemple, peut être prévu sur la face supérieure de la paroi interne 10 ou sur la face inférieure du couvercle 2 afin de maintenir en place le contenu du réceptacle 8.

Le compartiment 9 renferme, dans l'exemple décrit, un dispositif temporisateur d'un type connu en soi, ainsi qu'un avertisseur sonore 6 et un circuit permettant d'activer l'ampoule ou diode LED 5 en synchronisme avec ledit avertisseur sonore. Le bouton "marche-arrêt" 3 permet d'interrompre éventuellement l'alimentation du dispositif temporisateur, ce cernier permettant de programmer la fréquence à laquelle les médicaments doivent être pris.

Le compartiment 9 peut éventuellement comporter une cellule photoélectrique 13 commandant l'arrêt des avertisseurs 5 et 6 au retrait du contenu du réceptacle 8.

Dans la paroi interne 10 est prévue une lumière 14, de sorte que ladite cellule photoélectrique 13 est activée par la lumière ambiante passant à travers ladite lumière 14 lorsque le médicament ou le tiroir est retiré. L'ouverture du réceptacle 8 entraîne automatiquement une remise à zéro du circuit d'avertissement, le dispositif temporisateur étant autorecyclable.

Il est évident que la cellule 13 pourrait être remplacée par tout dispositif équivalent, tel que détecteur de proximité, microcontact etc...

L'alimentation 7 du mécanisme peut être assurée, par exemple, par une pile ou batterie électrique ou être dérivée du réseau urbain. De préférence, l'alimentation 7 est séparée du reste du boîtier 1 par une paroi 15.

Dans les figures 4, 5, 6, 7 et 8 sont représentées diverses variantes pour la fixation du couvercle 2 au boîtier 1.

Les figures 9, 10 et 11 représentent une variante d'un boîtier selon l'invention dans lequel le couvercle 16 comporte une glissière 17 recourbée à 90° en son extrémité 18, située dans le fond du réceptacle 19, ladite glissière 17 étant pourvue d'un bouton 20 pouvant coulisser dans une fente 21 prévue dans le couvercle 16. Ainsi, il est possible d'extraire facilement une boite ou carte à pilules du réceptacle 19 en poussant le bouton 20, cette opération ayant pour effet que ladite boite ou carte à pilules se voit entraînée par la partie recourbée 18 de la glissière 17.

Dans l'exemple de la figure 12 est représentée une variante d'un boîtier selon l'invention, dans lequel est inséré un tiroir 22 pouvant contenir un flacon ou similaire

Une autre variante est représentée à la figure 13, montrant un boîtier selon l'invention, dans lequel est insérée une boîte distributrice 23.

Il est bien évident que plusieurs modifications peuvent être apportées aux exécutions du boîtier décrit cidessus en tant qu'exemple, sans pour cela sortir du cadre de l'invention.

## Revendications

1.- Boîte à médicaments, caractérisée par la combinaison d'un . réceptacle à médicaments, d'un dispositif temporisateur programmable (4) et d'un dispositif avertisseur (6) commandé par ledit dispositif temporisateur (4) au prorata de la programmation de ce dernier.

2.- Boîte à médicaments, selon la revendication 1, caractérisée en ce que le dispositif avertisseur (6) est auditif et/ou visuel.

3.- Boite à médicaments, selon la revendication 1, caractérisée en ce que ledit receptacle (8) comporte un couvercle (2), un moyen de détection (13-14) étant prévu pour interrompre le fonctionnement dudit dispositif avertisseur (6) durant une commande dudit dispositif temporisateur (4), suite à la manoeuvre dudit couvercle (2).

4.- Boite à médicaments, selon la revendication 3, caractérisée en ce que ledit moyen de détection (13-14) est un⁻détecteur photosensible inséré dans le circuit d'alimentation dudit dispositif avertisseur (6).

5. Boite à médicaments, selon la revendication 3, caractérisée en ce que ledit moyen de détection (13-14) est un détecteur de proximité.
